# EUROPÄISCHE PATENTSCHRIFT

(11) **EP 1 814 003 B1**
(45) Veröffentlichungstag und Bekanntmachung des Hinweises auf die Patenterteilung: **15.12.2010**
(21) Anmeldenummer: 07002117.5
(22) Anmeldetag: 31.01.2007
(51) Int. Cl.: G05B 19/409, G05B 19/042, G05B 24/00, F25D 27/00, F25D 29/00

(54) **Haushaltsgerät mit Projektionsvorrichtung**
Household appliance with projection device
Appareil électroménager avec dispositif de projection

(30) Priorität: 31.01.2006 DE 202006001461 U; 01.03.2006 DE 202006003239 U
(43) Veröffentlichungstag der Anmeldung: 01.08.2007
(73) Patentinhaber: Liebherr-Hausgeräte Ochsenhausen GmbH, 88416 Ochsenhausen (DE)
(72) Erfinder: Locher, Erwin, 88416 Ochsenhausen (DE)
(74) Vertreter: Thoma, Michael

(56) Entgegenhaltungen:
- EP-A- 1 489 364
- EP-A2- 1 207 353
- WO-A-02/39200
- DE-A1- 10 259 763
- FR-A1- 2 779 559
- "Siemens Smartphone SX1" GOLEM, [Online] 17. März 2004 (2004-03-17), Seiten 1-2, XP002434502 CeBit Gefunden im Internet: URL:http://www.golem.de/0403/30350.html> [gefunden am 2007-05-21]
- "Laser Tastatur für PC und PDA" GOLEM, [Online] 15. März 2004 (2004-03-15), Seiten 1-2, XP002434503 CeBit Gefunden im Internet: URL:http://www.golem.de/0403/30261.html> [gefunden am 2007-05-21]

## Beschreibung

Die vorliegende Erfindung betrifft ein Kühl- und/oder Gefriergerät, mit einer Steuereinrichtung zur Steuerung zumindest einer Gerätefunktion und/oder eines Gerätebetriebsparameters, einer Eingabevorrichtung zur Eingabe von Steuerbefehlen an die Steuereinrichtung sowie einer Anzeigevorrichtung zur Anzeige zumindest eines Gerätebetriebsparameters aus der Gruppe Außentemperatur, Innentemperatur, Gerätefächerfüllstand und Betriebszyklus, wobei die Anzeigevorrichtung einen Projektor zur Projektion des Gerätebetriebsparameters auf eine Projektionsfläche aufweist.

Bei Kühl- und/oder Gefriergeräten ist es bekannt, diverse Gerätefunktionen bzw. -betriebsparameter, wie z. B. die Temperatur, ggf. verschiedene Temperaturen in verschiedenen Innenraumbereichen, oder auch die Außentemperatur, den Füllstand der Gerätefächer oder einen jeweiligen Betriebszyklus, wie z. B. eine Abtauphase, anzuzeigen, um den Benutzer hierüber entsprechend zu informieren. Als Anzeigevorrichtungen werden hierfür üblicherweise Leuchtanzeigen, wie z. B. LED-Displays, verwendet. Zugleich können die entsprechenden Gerätefunktionen und -betriebsparameter vom Benutzer gesteuert bzw. verändert werden. Hierzu sind an den Geräten Eingabevorrichtungen, üblicherweise in Form von Betätigungstasten, vorgesehen, über die entsprechende Steuerbefehle an die zumeist elektronische Steuereinrichtung der Geräte eingegeben werden können. Derartige Eingabevorrichtungen bringen beispielsweise bei Kühl- und/oder Gefriergeräten bisweilen Feuchtigkeitsprobleme mit sich. Zudem sind die Betätigungstasten anfällig für mechanischen Verschleiß.

Aus der WO 02/39200 ist ein Verfahren zum Steuern von Geräten, Maschinen und/oder Fahrzeugen bekannt, bei dem ein Bedienfeld auf eine Bedienfläche projiziert und ein Berühren des virtuellen Bedienfeldes mittels Infrarot oder eines anderen optischen Systems erfasst wird.

EP 1489364 offenbart ein Haushaltsgerät, umfassend eine Projektionseinrichtung zur Projektion darstellbarer Betriebsinformationen auf einer Projektionsfläche.

Der vorliegenden Erfindung liegt die Aufgabe zugrunde, ein verbessertes Kühl- und/oder Gefriergerät zu schaffen, das Nachteile des Standes der Technik vermeidet und letzteren in vorteilhafter Weise weiterbildet. Insbesondere soll eine verbesserte Informationsanzeige und Steuerbefehleingabe erreicht werden.

Erfindungsgemäß wird diese Aufgabe durch ein Kühl- und/oder Gefriergerät gemäß Anspruch 1 gelöst. Bevorzugte Ausgestaltungen der Erfindung sind Gegenstand der abhängigen Ansprüche.

Erfindungsgemäß besitzt die Anzeigevorrichtung einen Projektor zur Projektion des Betriebsparameters auf eine Projektionsfläche. Durch die Anzeige der jeweiligen Information über eine Lichtprojektion auf einer Projektionsfläche ist der Ort der Darstellung der Information nicht mehr an den Ort, an dem die Anzeigevorrichtung eingebaut werden kann, gebunden, vielmehr kann die Anzeigevorrichtung dort angeordnet sein, wo es günstig ist, wobei nichtsdestotrotz die anzuzeigenden Informationen dorthin projiziert werden können, wo sie günstig zu lesen sind. Zudem ist die Größe der Informationsdarstellung nicht mehr durch die Anzeigevorrichtung selbst, insbesondere das Anzeigedisplay, begrenzt. Durch die Lichtprojektion kann eine sehr viel größere Darstellung erzielt werden. Zudem können durch die Verwendung eines Projektors Feuchtigkeitsprobleme der Anzeigevorrichtung beseitigt werden.

Weiterhin ist die Eingabevorrichtung berührungslos arbeitend ausgebildet. Die Eingabevorrichtung kann eine berührungslose Erfassungseinrichtung besitzen, mittels derer die Betätigung zumindest einer virtuell dargestellten Betätigungsfläche erfassbar ist. Insbesondere können dabei die genannte Erfassungseinrichtung und die vorgenannte Anzeigevorrichtung zusammenwirken. Durch die berührungslose Ausführung der Eingabevorrichtung wird mechanischer Verschleiß völlig beseitigt. Ebenfalls wird das Haushaltsgerät gänzlich unanfällig gegen Feuchtigkeitsprobleme betreffend die Eingabevorrichtung. In Weiterbildung der Erfindung ist vorgesehen, dass die Anzeigevorrichtung zumindest eine virtuelle Betätigungsfläche auf die vorgenannte Projektionsfläche projiziert, wobei die Erfassungseinrichtung der Eingabevorrichtung eine Berührung der projizierten Betätigungsfläche bzw. eine Annäherung an diese projizierte Betätigungsfläche berührungslos erfasst. Die Betätigungsfläche als solche ist selbst nicht mit der Steuereinrichtung verbunden und besitzt auch keinen eigens vorgesehenen taktilen Sensor, wie einen Druckkontakt oder dergleichen. Vielmehr ist die Betätigungsfläche nur auf die Projektionsfläche projiziert. Die berührungslose Erfassungseinrichtung erfasst die Annäherung eines Fingers an diese projizierte Betätigungsfläche und setzt diese Annäherung bzw. die Berührung in einen Steuerbefehl um, so als ob eine entsprechende Betätigungstaste niedergedrückt worden wäre. Es wird durch Projektion ein Betätigungsfeld vorgegeben, in dem ein Antippen erfasst wird.

Grundsätzlich kann auf diese Weise beispielsweise nur eine ganz einfach ausgebildete Betätigungsfläche auf die Projektionsfläche projiziert werden. Soll beispielsweise lediglich eine Temperatursteuerung realisiert werden, kann beispielsweise der Projektor eine Betätigungsfläche "Temperatur +" und eine Betätigungsfläche "Temperatur -" darstellen, wobei die Erfassungsrichtung bei Berührung bzw. Annäherung des Feldes "Temperatur -" die Temperatur absinkt und bei Berührung bzw. Annäherung des Feldes "Temperatur +" die Temperatur erhöht wird.

In Weiterbildung der Erfindung jedoch kann von der Anzeigevorrichtung ein ganzes Betätigungsflächenfeld bzw. -raster nach Art einer Tastatur auf die Projektionsfläche projiziert werden, wobei die Erfassungseinrichtung bei Berühren bzw. Annäherung an die jeweiligen Betätigungsflächenfelder verschiedene Steuerbefehle generiert.

Die Erfassungseinrichtung der Eingabevorrichtung kann grundsätzlich verschieden ausgebildet sein. Nach einer bevorzugten Ausführung der Erfindung ist die Erfassungseinrichtung optisch arbeitend ausgebildet. Sie kann eine Lichtquelle aufweisen, mittels derer in den Bereich der jeweiligen Betätigungsfläche kommende Gegenstände, insbesondere Finger, bescheinbar sind, wobei ein Sensor vorgesehen ist, der einen beschienenen Gegenstand, insbesondere Finger, im Bereich der jeweiligen Betätigungsfläche optisch erfasst.

Als Lichtquelle kann dabei insbesondere eine Infrarotlichtquelle vorgesehen sein, mittels derer ein im Bereich der jeweiligen Betätigungsfläche positionierter Finger beschienen wird. Der Sensor kann ebenfalls im Infrarotbereich arbeiten, um die mit dem Infrarotlicht beschienenen Fingerkuppen zu erfassen.

Grundsätzlich kann die Erfassungseinrichtung dabei derart ausgebildet sein, dass sie lediglich die Präsenz einer Fingerkuppe in dem entsprechenden Feld erfasst. Vorteilhafterweise kann die Erfassungseinrichtung in alternativer Weiterbildung derart ausgebildet sein, dass sie eine Bewegungsrichtung und/oder Geschwindigkeit eines Gegenstandes, insbesondere Fingers, im Bereich der Betätigungsfläche so erfasst, dass ein jeweiliger Steuerbefehl nur dann generiert wird, wenn eine Fingerbewegung bzw. ein Fingertippen nach Art des Niederdrückens einer Betätigungstaste erfasst wird. Es wird sozusagen ein virtueller Tastendruck durch die jeweilige Fingerkuppe erfasst und von einem nur ruhenden Finger bzw. einem suchenden Finger unterschieden.

Der Projektor zur Darstellung von Informationen bzw. zur Projektion des Tastenfeldes kann ebenfalls grundsätzlich verschieden ausgebildet sein. Nach einer bevorzugten Ausführung der Erfindung kann der Projektor ein Laserprojektor sein, mittels dessen einerseits gewünschte Informationen, wie eine Temperaturanzeige, eine Betriebszyklusanzeige oder dergleichen, darstellbar ist und zum anderen eine virtuelle Tastatur auf die Projektionsfläche projiziert werden kann. Als virtuelle Tastatur wird dabei ein Tastenraster auf die Projektionsebene projiziert, dessen Tasten beschriftet bzw. mit Symbolen versehen sein können, um dem Bediener anzuzeigen, welchen Steuerbefehl er durch Antippen der jeweiligen virtuellen Taste erzeugen kann. Alternativ oder zusätzlich zu einer Laserlichtquelle kann der Projektor auch eine andere Lichtquelle besitzen, vorzugsweise zumindest eine Leuchtdiode und/oder eine Halogenlichtquelle.

Als Projektionsfläche können dabei grundsätzlich verschiedene Flächen dienen, wobei vorteilhafterweise eine im Blickfeld des Bedieners liegende Außenfläche des Geräts verwendet wird. Grundsätzlich können jedoch auch Wandflächen am Aufstellort des Geräts in dessen Umgebung als Projektionsfläche dienen, z. B. eine gegenüberliegende Wandfläche. Vorzugsweise jedoch wird die Projektionsfläche von einer Außenfläche des Gerätegehäuses gebildet. Insbesondere kann als Projektionsfläche die Außenfläche einer Gerätetür vorgesehen sein.

In Weiterbildung der Erfindung ist der Projektor der Anzeigevorrichtung auf einer Außenseite des Gerätes angeordnet. Beispielsweise kann der Projektor am oberen Ende der Gerätetür vorspringend angeordnet sein, um das Projektionsbild auf die Türaußenseite zu projizieren.

In Weiterbildung der Erfindung kann der Projektor jedoch auch auf einer Geräteinnenseite angeordnet sein. Als Projektionsfläche kann hierbei eine geeignete Geräteinnenfläche dienen. Besonders vorteilhaft ist die Anordnung des Projektors auf einer Geräteinnenseite jedoch dann, wenn das Gerät einen durchsichtigen Wandungsabschnitt, insbesondere eine Glastür, besitzt, durch die hindurch der Projektor die Information darstellen kann, so dass sie von der Geräteaußenseite her vom jeweiligen Bediener erfassbar ist. Beispielsweise kann der durchsichtige Wandungsabschnitt derart ausgebildet sein, dass die Information auf der durchsichtigen Wandung dargestellt ist.

Die Erfindung wird nachfolgend anhand eines bevorzugten Ausführungsbeispiels und zugehöriger Zeichnungen näher erläutert. In der Zeichnung zeigt:
- Fig. 1:: eine schematische perspektivische Darstellung eines Kühl- und Gefriergeräts nach einer bevorzugten Ausführung der Erfindung, das eine Anzeigevorrichtung mit einem Projektor sowie eine virtuelle Bedientastatur aufweist.

Das in Figur 1 gezeigte Kühl- und Gefriergerät 1 umfasst in an sich herkömmlicher Weise einen insgesamt kubischen Gerätekorpus 2, der von einer Gerätetür 3 verschließbar ist. An der Oberseite der Gerätetür ist eine Eingabe-/Ausgabeeinrichtung 4 vorgesehen, die eine Anzeigevorrichtung 5 sowie eine Eingabevorrichtung 6 umfasst. Die Anzeigevorrichtung 5 umfasst dabei einen Laserprojektor 7, mittels dessen Geräteinformationen sowie Betriebsparameter auf eine Projektionsfläche 8 projizierbar sind, die in der gezeichneten Ausführung etwa auf Augenhöhe auf der Außenseite der Gerätetür 2 vorgesehen ist und von der Außenwandung der Gerätetür 2 gebildet sein kann. Als Informationen sind dabei z. B. die Kühlbehälter- und Gefrierbehältertemperaturen darstellbar. Zusätzlich wird über den Laserprojektor 7 eine virtuelle Tastatur 9 auf die Projektionsfläche 8 projiziert, die eine Vielzahl von rasterförmig angeordneten Bedienflächen 10 umfasst. Die einzelnen Bedienflächen 10 können dabei Beschriftung und/oder Symbole aufweisen, beispielsweise "Temperatur +" und "Temperatur -". Die Bedienflächen 10 können jedoch auch nach der Art einer Computertastatur ausgebildet sein.

Die Eingabevorrichtung 6 umfasst eine Infrarotlichtquelle 11, mittels derer die projizierte Tastatur 9 beschienen wird, genauer gesagt ein sich den Bedienflächen 10 annähernder Finger beschienen wird. Zusätzlich umfasst die Eingabevorrichtung 6 einen Sensor 12, der einen jeweils von der Infrarotlichtquelle 11 beschienenen Finger im Bereich der projizierten Tastatur 9 erfasst. Der Sensor 12 ist dabei derart ausgebildet, dass er die Bewegungsrichtung und -geschwindigkeit eines Fingers erfasst dahingehend, dass ein Antippen einer jeweiligen Bedienfläche 10 erfasst wird.

Die gezeigte Eingabe-/Ausgabeeinrichtung 4 ist dabei mit einer nicht eigens gezeigten Steuereinrichtung verbunden, die die Signale der Eingabevorrichtung 6 in entsprechende Steuerbefehle umwandelt und den jeweiligen Betriebsparameter steuert bzw. verändert oder eine jeweilige Betriebsfunktion, wie beispielsweise verstärktes Kühlen im Gefrierfach, auslöst.

## Patentansprüche

1. Haushaltsgerät zum Kühlen und/oder Gefrieren (1), aufweisend
eine Steuereinrichtung zur Steuerung zumindest einer Gerätefunktion und/oder eines Gerätebetriebsparameters,
eine Eingabevorrichtung (6) zur Eingabe von Steuerbefehlen an die Steuereinrichtung, aufweisend eine berührungslose Erfassungseinrichtung (11, 12) um die Betätigung zumindest einer virtuellen Betätigungsfläche (10) zu erfassen,
**dadurch gekennzeichnet, dass**
das Haushaltsgerät außerdem eine Anzeigevorrichtung (5) zur Anzeige zumindest eines Gerätebetriebsparameters aufweist, welche einen Projektor (7) zur Projektion des Betriebsparameters auf eine Projektionsfläche (8) umfasst, dass
die virtuelle Betätigungsfläche (10) von der Anzeigevorrichtung (5) zusätzlich zu der Betriebsparameteranzeige auf die Projektionsfläche (8) projiziert wird, und dass
die Gerätebetriebsparameter zumindest einen aus der Gruppe Außentemperatur, Innentemperatur, Gerätefächerfüllstand und Betriebszyklus umfassen.

2. Haushaltsgerät zum Kühlen und/oder Gefrieren nach Anspruch 1, wobei eine Berührung der und/oder eine Annäherung an die projizierte Betätigungsfläche (10) auf der Projektionsfläche von der berührungslosen Erfassungseinrichtung (11, 12) erfassbar ist.

3. Haushaltsgerät zum Kühlen und/oder Gefrieren nach einem der beiden vorhergehenden Ansprüche, wobei die Erfassungseinrichtung (11, 12) der Eingabevorrichtung (6) optisch arbeitend ausgebildet ist.

4. Haushaltsgerät zum Kühlen und/oder Gefrieren nach dem vorhergehenden Anspruch, wobei die Erfassungseinrichtung eine Lichtquelle (11), mittels derer in den Bereich der zumindest einen Betätigungsfläche (10) kommende Gegenstände, insbesondere Finger, bescheinbar sind, sowie einen Sensor (12) zur Erfassung eines beschienenen Gegenstands, insbesondere Fingers, im Bereich der zumindest einen Betätigungsfläche (10) aufweist.

5. Haushaltsgerät zum Kühlen und/oder Gefrieren nach einem der vorhergehenden Ansprüche, wobei mittels der Erfassungseinrichtung (11, 12) eine Bewegungsrichtung und/oder -geschwindigkeit eines Gegenstands im Bereich der Betätigungsfläche (10) erfassbar ist.

6. Haushaltsgerät zum Kühlen und/oder Gefrieren nach einem der vorhergehenden Ansprüche, wobei die Eingabevorrichtung (6) eine Infrarotlichtquelle umfasst.

7. Haushaltsgerät zum Kühlen und/oder Gefrieren nach einem der vorhergehenden Ansprüche, wobei der Projektor (7) einen Laserprojektor umfasst.

8. Haushaltsgerät zum Kühlen und/oder Gefrieren nach einem der Ansprüche 1 bis 6, wobei der Projektor (7) zumindest eine Leuchtdiode umfasst.

9. Haushaltsgerät zum Kühlen und/oder Gefrieren nach einem der Ansprüche 1 bis 6, wobei der Projektor (7) eine Halogenlichtquelle umfasst.

10. Haushaltsgerät zum Kühlen und/oder Gefrieren nach einem der vorhergehenden Ansprüche, wobei der Projektor (7) dazu vorgesehen ist, eine virtuelle Tastatur (9) auf die Projektionsfläche (8) zu projizieren.

11. Haushaltsgerät zum Kühlen und/oder Gefrieren nach einem der vorhergehenden Ansprüche, wobei die Projektionsfläche (8) von einer Außenfläche des Kühl- und/oder Gefriergerätegehäuses gebildet ist.

12. Haushaltsgerät zum Kühlen und/oder Gefrieren nach einem der vorhergehenden Ansprüche, wobei die Projektionsfläche (8) von der Außenfläche einer Gerätetür (3) gebildet ist.

13. Haushaltsgerät zum Kühlen und/oder Gefrieren nach einem der vorhergehenden Ansprüche, wobei der Projektor (7) auf einer Außenseite des Geräts angeordnet ist.

14. Haushaltsgerät zum Kühlen und/oder Gefrieren nach einem der Ansprüche 1 bis 10, wobei der Projektor (7) auf einer Geräteinnenseite angeordnet ist und das Gerät einen durchsichtigen Wandungsabschnitt, insbesondere eine Glastür, besitzt, durch die hindurch der Projektor (7) die Information darstellt.

## Claims

1. A domestic appliance for cooling and/or freezing (1), comprising
a control device for controlling at least one appliance function and/or one operating parameter of the appliance;
an input apparatus (6) for inputting control commands to the control device, comprising a contactless detection device (11, 12) to detect the actuation of at least one virtual actuation surface (10),
**characterised in that**
the domestic appliance additionally has a display apparatus (5) for displaying at least one operating parameter of the appliance which includes a projector (7) for projecting the operating parameter onto a projection surface (8); **in that** the virtual actuation surface (10) is projected onto the projection surface (8) by the display apparatus (5) in addition to the display of the operating parameter; and **in that**
the appliance operating parameters include at least one of the group of outside temperature, inside temperature, appliance filling level and operating cycle.

2. A domestic appliance for cooling and/or freezing in accordance with claim 1, wherein a touching of and/or an approach to the projected actuation surface (10) can be detected on the projection surface by the contactless detection device (11, 12).

3. A domestic appliance for cooling and/or freezing in accordance with either of the two preceding claims, wherein the detection device (11, 12) of the input apparatus (6) is adapted to work optically.

4. A domestic appliance for cooling and/or freezing in accordance with the preceding claim, wherein the detection device has a light source (11) by means of which objects, in particular fingers, which come into the region of the at least one actuation surface (10), can be illuminated and a sensor (12) for detecting an illuminated object, in particular a finger, in the region of the at least one actuation surface (10).

5. A domestic appliance for cooling and/or freezing in accordance with one of the preceding claims, wherein a direction of movement and/or a speed of movement of an object in the region of the actuation surface (10) can be detected by means of the detection device (11, 12).

6. A domestic appliance for cooling and/or freezing in accordance with one of the preceding claims, wherein the input apparatus (6) includes an infrared light source.

7. A domestic appliance for cooling and/or freezing in accordance with one of the preceding claims, wherein the projector (7) includes a laser projector.

8. A domestic appliance for cooling and/or freezing in accordance with one of the claims 1 to 6, wherein the projector (7) includes a light-emitting diode.

9. A domestic appliance for cooling and/or freezing in accordance with one of the claims 1 to 6, wherein the projector (7) includes a halogen light source.

10. A domestic appliance for cooling and/or freezing in accordance with one of the preceding claims, wherein the projector (7) is provided to project a virtual keyboard (9) onto the projection surface (8).

11. A domestic appliance for cooling and/or freezing in accordance with one of the preceding claims, wherein the projection surface (8) is formed by an outer surface of the refrigerator and/or freezer housing.

12. A domestic appliance for cooling and/or freezing in accordance with one of the preceding claims, wherein the projection surface (8) is formed by the outer surface of an appliance door (3).

13. A domestic appliance for cooling and/or freezing in accordance with one of the preceding claims, wherein the projector (7) is arranged on an outer side of the appliance.

14. A domestic appliance for cooling and/or freezing in accordance with one of the claims 1 to 10, wherein the projector (7) is arranged on an appliance inner side and the appliance has a transparent wall section, in particular a glass door, through which the projector (7) displays the information.

## Revendications

1. Appareil ménager pour la réfrigération et/ou la congélation (1), présentant
une installation de commande pour la commande d'au moins une fonction de l'appareil et/ou d'un paramètre de fonctionnement de l'appareil,
un dispositif d'entrée (6) pour l'entrée d'instructions de commande dans l'installation de commande, présentant une installation de détection sans contact (11, 12) pour détecter l'actionnement d'au moins une face d'actionnement virtuelle (10),
**caractérisé en ce que** l'appareil électroménager présente de plus un dispositif d'affichage (5) pour l'affichage d'au moins un paramètre de fonctionnement de l'appareil, qui comprend un projecteur (7) pour la projection du paramètre de fonctionnement sur une face de projection (8),
**en ce que** la face d'actionnement virtuelle (10) est projetée par le dispositif d'affichage (5) en plus de l'affichage du paramètre de fonctionnement sur la face de projection (8),
et **en ce que** les paramètres de fonctionnement de l'appareil comprennent au moins un du groupe température extérieure, température intérieure, état de remplissage des cases de l'appareil et cycle de fonctionnement.

2. Appareil électroménager pour la réfrigération et/ou la congélation selon la revendication 1, où un contact de la et/ou un rapprochement à la face d'actionnement projetée (10) sur la face de projection peut être détecté par l'installation de détection sans contact (11, 12).

3. Appareil électroménager pour la réfrigération et/ou la congélation selon l'une des deux revendications précédentes, où l'installation de détection (11, 12) du dispositif d'entrée (6) fonctionne d'une manière optique.

4. Appareil électroménager pour la réfrigération et/ou la congélation selon la revendication précédente, où l'installation de détection comporte une source de lumière (11) au moyen de laquelle des objets entrant dans la zone de la au moins une face d'actionnement (10), en particulier des doigts, peuvent être éclairés, ainsi qu'un capteur (12) pour la détection d'un objet éclairé, en particulier de doigts, dans la zone de la au moins une face d'actionnement (10).

5. Appareil électroménager pour la réfrigération et/ou la congélation selon l'une des revendications précédentes, où, au moyen de l'installation de détection (11, 12), une direction et/ou vitesse de déplacement d'un objet peut être détectée dans la zone de la face d'actionnement (10).

6. Appareil électroménager pour la réfrigération et/ou la congélation selon l'une des revendications précédentes, où le dispositif d'entrée (6) comprend une source de lumière infrarouge.

7. Appareil électroménager pour la réfrigération et/ou la congélation selon l'une des revendications précédentes, où le projecteur (7) comprend un projecteur laser.

8. Appareil électroménager pour la réfrigération et/ou la congélation selon l'une des revendications 1 à 6, où le projecteur (7) comprend au moins une diode luminescente.

9. Appareil électroménager pour la réfrigération et/ou la congélation selon l'une des revendications 1 à 6, où le projecteur (7) comprend une source de lumière halogène.

10. Appareil électroménager pour la réfrigération et/ou la congélation selon l'une des revendications précédentes, où le projecteur (7) est prévu pour projeter un clavier virtuel (9) sur la face de projection (8).

11. Appareil électroménager pour la réfrigération et/ou la congélation selon l'une des revendications précédentes, où la face de projection (8) est formée par une face extérieure du boîtier de l'appareil de réfrigération et/ou de congélation.

12. Appareil électroménager pour la réfrigération et/ou la congélation selon l'une des revendications précédentes, où la face de projection (8) est formée par une face extérieure d'une porte d'appareil (3).

13. Appareil électroménager pour la réfrigération et/ou la congélation selon l'une des revendications précédentes, où le projecteur (7) est disposé sur un côté extérieur de l'appareil.

14. Appareil électroménager pour la réfrigération et/ou la congélation selon l'une des revendications 1 à 10, où le projecteur (7) est disposé sur un côté intérieur de l'appareil, et l'appareil possède une section de paroi transparente, en particulier une porte en verre, à travers laquelle le projecteur (7) représente l'information.
